# EUROPÄISCHE PATENTSCHRIFT

(11) **EP 3 401 481 B1**
(45) Veröffentlichungstag und Bekanntmachung des Hinweises auf die Patenterteilung: **11.10.2023**
(21) Anmeldenummer: 18171010.4
(22) Anmeldetag: 07.05.2018
(51) Int. Cl.: E05D 15/26, E05D 15/46

(54) **VORRICHTUNG ZUR BEWEGUNG EINES AN EINEM MÖBELKORPUS AUFGENOMMENEN MÖBELTEILS UND MÖBEL**
DEVICE FOR MOVING A FURNITURE PART WHICH IS HELD ON A FURNITURE BODY AND FURNITURE
DISPOSITIF DE DÉPLACEMENT D'UNE PARTIE DE MEUBLE LOGÉE SUR UN CORPS DE MEUBLE ET MEUBLE

(30) Priorität: 10.05.2017 DE 202017102812 U
(43) Veröffentlichungstag der Anmeldung: 14.11.2018
(73) Patentinhaber: Grass GmbH, 64354 Reinheim (DE)
(72) Erfinder: Krüdener, Boris, 63801 Kleinostheim (DE); Staude, Martin, 64354 Reinheim (DE); Lautenschläger, Sebastian, 64342 Seeheim-Jugenheim (DE); Herper, Markus, 64367 Mühltal (DE)
(74) Vertreter: Otten, Roth, Dobler & Partner mbB Patentanwälte

(56) Entgegenhaltungen:
- DE-U1- 8 900 302
- GB-A- 1 158 961
- GB-A- 2 458 935
- KR-U- 20130 000 299

## Beschreibung

### Stand der Technik

Vorrichtungen zum Bewegen eines Möbelteils an einem Möbelkorpus, wobei Führungsmittel mit einem Schwenkarm zum Schwenken des Möbelteils vorhanden sind, sind zum Beispiel als sogenannte Klappen- bzw. Oberklappenbeschläge bekannt. Bei modernen Möbeln ist eine besonders platzsparende und optisch ansprechende Unterbringung der Bewegungsvorrichtung grundlegend. In der Regel ist das schwenkbare Möbelteil über zwei vergleichbare Einheiten der Bewegungsvorrichtung an einem Möbelkorpus aufgenommen.

Die DE 89 00 302 U1 und die KR 2013 0000299 U werden zum Stand der Technik genannt.

### Aufgabe und Vorteile der Erfindung

Aufgabe der vorliegenden Erfindung ist es, ein Möbel mit einer Vorrichtung zum Bewegen eines an einem Möbelkorpus bewegbar aufgenommenen Möbelteils mit Führungsmitteln zum Schwenken des Möbelteils zu verbessern, insbesondere im Hinblick auf eine optische und platzsparende Anordnung der Vorrichtung am Möbelteil.

Diese Aufgabe wird durch den unabhängigen Anspruch gelöst.

Die abhängigen Ansprüche betreffen vorteilhafte und zweckmäßige Weiterbildungen der Erfindung.

Die Erfindung erstreckt sich auf ein Möbel mit einem Möbelkorpus und einem daran aufgenommenen bewegbaren Möbelteil, wobei eine Vorrichtung nach einer der diskutierten Ausgestaltungen vorhanden ist.

Vorzugsweise weist der Möbelkorpus an zwei gegenüberliegenden Innenseiten von einer linken und einer rechten Seitenwand jeweils eine auf die Basiseinheit abgestimmt ausgebildete Materialausnehmung auf, mit einem ebenen Boden der Ausnehmung, auf welchem die Grundplatte sich abstützt.

In der Materialausnehmung kann die Rückseite der Grundplatte auf dem Boden der Materialausnehmung aufliegen und der Anlageflansch an einem zum Boden versetzten Abschnitt der Seitenwand entweder einer Nebentasche der Ausnehmung oder auf der Seitenwand-Innenseite aufliegen.

Die Materialausnehmung in der Seitenwand reicht vorzugsweise bis zur Stirnseite der Korpusseitenwand bzw. diese ist vorne stirnseitig offen zur Materialausnehmung.

Die Erfindung umfasst eine Vorrichtung zur Bewegung des an dem Möbelkorpus des Möbels aufgenommenen Möbelteils, wobei Führungsmittel der Vorrichtung mit zumindest einem Schwenkarm zum Schwenken des Möbelteils vorgesehen sind, mit welchen bei montierter Vorrichtung das Möbelteil aus einer Schließposition in eine Offenposition des Möbelteils relativ zum Möbelkorpus und zurück bewegbar ist, wobei die Vorrichtung eine Basiseinheit mit einer Grundplatte aufweist, an welcher die Führungsmittel derart angreifen, dass eine Schwenkachse, um welche der zumindest eine Schwenkarm schwenkbar ist, quer zu einer von der Grundplatte aufgespannten Grundplatten-Ebene steht.

Bei größeren zu bewegenden Möbelklappen müssen die Bauteile der Bewegungsvorrichtung ausreichend stabil ausgestaltet sein. Für einen hohen Bedienkomfort kann eine Kraftunterstützung für die Öffnungsbewegung bzw. einer Dämpfanordnung zur gedämpften Schließbewegung des Möbelteils vorgesehen werden.

Erfindungsgemäß ist im Bereich eines Grundplatten-Randes ein zur Grundplatten-Ebene abstehender Wandabschnitt vorhanden, wobei mit einem Abstand zur Grundplatten-Ebene ein zum Wandabschnitt winklig ausgerichteter Anlageflansch sich am Wandabschnitt nach außen erstreckt, so dass der Anlageflansch oberhalb eines Bereichs vorhanden ist, welcher außerhalb des Grundplatten-Randes liegt.

Damit kann die Basiseinheit mit der Grundplatte vorteilhaft in einen zu einer flächigen Innenseite tieferliegenden Bereich einer Wand des Möbelkorpus eingesetzt werden. Die Basiseinheit ist erfindungsgemäß vollständig bzw. bündig versenkt in dem tieferliegenden Bereich untergebracht. Mit Hilfe der Anlageflansch kann vorteilhaft eine sichere und stabile Verbindung der Bewegungsvorrichtung am Möbelkorpus hergestellt werden, zum Beispiel mit Schraubmitteln wie Schrauben, die durch den Anlageflansch reichen und in die Wand des Möbelkorpus eingeschraubt werden.

Der tieferliegende Bereich ist vorzugsweise passend auf die Form bzw. Größe der Basiseinheit abgestimmt und zum Beispiel eine Materialausnehmung in einer Wand insbesondere einer Seitenwand des Möbelkorpus. Vorzugsweise ist die Materialausnehmung zu benachbarten Abschnitten der Wand des Möbelkorpus vertieft mit einem verbleibenden Restboden mit geringerer Dicke. Bevorzugt ist es, dass die Materialausnehmung sich bis zu einer vorderen schmalen Stirnseite der Möbelkorpuswand erstreckt.

Der Anlageflansch überdeckt den Bereich außerhalb und oberhalb des Grundplatten-Randes, wobei der Bereich sich an den Grundplatten-Rand anschließt.

Die Tiefe der Ausnehmung bezogen auf eine innere Flächenseite der Korpus-Seitenwand, in welcher die Ausnehmung eingebracht ist, ist auf die Höhe der Basiseinheit bzw. die Höhe des Wandabschnitts plus eine Materialdicke der Grundplatte und des Anlageflansches abgestimmt. Wenn die Basiseinheit aus einem Blechstück hergestellt ist, schließt der Wandabschnitt vorzugsweise mit einer Umbiegung an den Rand der Grundplatte an. Der Anlageflansch bildet sich dann vorzugsweise ebenfalls über eine z. B. rechtwinklige Umbiegung am Wandabschnitt aus.

An der Grundplatte ist eine bzw. sind vorzugsweise mehrere erste Lagerstellen von Schwenkachsen vorhanden, die zu einem mehrteiligen Schwenkarm zum Beispiel in der Art eines Mehrgelenk-Scharniers gehören.

Die Vorrichtung dient insbesondere zur Bewegung einer Tür oder Klappe, die an dem Möbelkorpus mit der Vorrichtung aufgenommen und um eine senkrechte oder um eine horizontale Schwenkachse schwenkbar sind. Die Schwenkachse wird dabei von der Vorrichtung bzw. dem Schwenkarm bzw. den mehreren Armen des Schwenkarms bereitgestellt.

Die Vorrichtung ist vorzugsweise als Oberklappen-Möbelbeschlag ausgebildet, wobei das bewegbare Möbelteil in der Schließposition eine maximal an eine Frontseite des Möbelkorpus heranbewegte Position einnimmt. Die Vorrichtung ist ausgebildet, in einem oberen vorderen Randbereich einer linken und rechten Seitenwand des Möbelkorpus angebracht zu werden, unterhalb eines Oberbodens des Möbelkorpus. Demgemäß ist die Materialausnehmung in den beiden Seitenwänden oben an die vordere Stirnseite anschließend vorhanden.

Für eine Unterstützung der Öffnungsbewegung der Tür oder Klappe umfassen die Führungsmittel vorzugsweise einen Kraftspeicher wie zum Beispiel mehrere parallele Druckschraubenfedern und eine Dämpfanordnung zur gedämpften Schließbewegung des Möbelteils. Für die Auslösung der Vorrichtung bei geschlossenem Möbelteil am Möbelkorpus ist vorzugsweise eine Touch-Latch-Funktion in der Vorrichtung integriert. Dies bedeutet, dass man durch geringes Eindrücken des geschlossenen Möbelteils in Schließrichtung eine Verriegelung auslöst, so dass im Anschluss unter der Wirkung des Kraftspeichers das Möbelteil in Öffnungsrichtung ausgestoßen wird.

Vorteilhafterweise ist die Basiseinheit über einen Schwenkarm der Führungsmittel mit einer Montageeinheit verbunden, wobei die Montageeinheit für eine versenkte Anbringung im Bereich einer Materialausnehmung des Möbelteils ausgebildet ist.

Damit wird eine platzsparende Anordnung der Vorrichtung gegenüber einer auf der Innenseite des Möbelteils aufgesetzten Anbringung einer bekannten Montageeinheit erreicht, wie es bei bekannten Vorrichtungen realisiert ist. Die Montageeinheit weist vorzugsweise eine zur Grundform der Basiseinheit vergleichbare Grundform mit Grundplatte, Wandabschnitt und Anlageflansch auf. Die Montageeinheit ragt erfindungsgemäß bei geschlossenem Möbelteil nicht in den Innenraum des Möbelkorpus hinein und verringert daher keinen Raum zum Unterbringen von Gegenständen. Außerdem ist die versenkte Unterbringung optisch ansprechender bzw. unauffälliger.

Weiter ist es von Vorteil, dass an der Grundplatte ein erster Wandabschnitt mit einem ersten Anlageflansch und ein zweiter Wandabschnitt mit einem zweiten Anlageflansch vorhanden sind, wobei der erste Wandabschnitt und der erste Anlageflansch winklig zueinander ausgerichtet sind und wobei der zweite Wandabschnitt und der zweite Anlageflansch winklig zueinander ausgerichtet sind.

Vorzugsweise ist an zwei winklig zueinander stehenden Grundplatten-Rändern jeweils ein Wandabschnitt mit einem Anlageflansch vorhanden im montierten Zustand z. B. an einem hinteren aufrechten und einem unteren horizontalen Grundplattenrand. Zum Beispiel ist jeweils ein Wandabschnitt mit Anlageflansch an zwei aufeinander zulaufenden benachbarten Randabschnitten der Grundplatte vorhanden. Die Grundplatte weist vorzugsweise einen mehreckigen Grundriss auf mit mehreren zueinander winklig ausgerichteten vorzugsweise geraden Randabschnitten. Die Grundplatte ist in der Grundform z. B. viereckig insbesondere rechteckig oder quadratisch bzw. mit zwei Paaren aus gegenüberliegenden parallelen Randabschnitten. Vorzugsweise ist an zwei benachbarten winklig stehenden Randabschnitten jeweils ein Wandabschnitt mit einem Anlageflansch ausgebildet.

Es ist überdies vorteilhaft, dass an einem Wandabschnitt mehrere voneinander getrennte Anlageflansche vorhanden sind. Damit kann die Befestigung der Basiseinheit am Möbelkorpus vorteilhaft erreicht werden. Die getrennten Anlageflansche an einem gemeinsamen Wandabschnitt, der vorzugsweise streifenförmig bzw. rechteckförmig ist, können zum Beispiel zwei oder mehr laschenartige bzw. kurze viereckige Anlageflansche sein. Jeder Anlageflansch für sich ermöglicht es, dass mit Befestigungsmitteln, die durch den Anlageflansch reichen, die Befestigung mit dem Möbelkorpus realisierbar ist. Mit den mehreren Anlageflanschen kann damit an mehreren Stellen entlang der Längserstreckung der Wandabschnitte die Befestigung am Möbelkorpus erfolgen.

Gemäß einer weiteren vorteilhaften Variante der Erfindung ist der Anlageflansch in der Grundform streifenförmig. Das ermöglicht vorteilhaft eine Verbindung der Basiseinheit mit dem Möbelkorpus über eine schmale Fläche über eine zumindest wesentliche Länge der Außenseite der Basiseinheit, an welcher der Anlageflansch ausgebildet ist. Der Anlageflansch ist vorzugsweise über eine wesentliche Länge der Außenseite der Basiseinheit bzw. über die gesamte gerade Außenseite der Basiseinheit in länglicher Form bzw. in Streifenform vorhanden. Vorzugsweise sind genau zwei streifenförmige bzw. längliche schmale Anlageflansche, deren Längsachsen winklig zueinander stehen, an zwei untereinander winklig stehenden jeweils geraden Außenseiten der Basiseinheit vorhanden.

Da ein Anlageflansch vorzugsweise durch einen umgebogenen Blechabschnitt an einem Wandabschnitt gebildet ist, weist der Anlageflansch eine Dicke gemäß einer Blechdicke auf, zum Beispiel im Bereich zwischen 0,5 bis 2,5 Millimeter.

In diesem Zusammenhang ist es vorteilhaft, dass eine entsprechende Vertiefung in der Wand des Möbelkorpus eines erfindungsgemäßen Möbels vorgesehen ist, so dass der Anlageflansch bündig bzw. versenkt in der Wand unterbringbar ist. Der vertiefte Bereich kann eine vergleichsweise flache Nebentasche für die Versenkung der Anlageflansche und eine tiefere Haupttasche zur Aufnahme des restlichen Teils der Basiseinheit ausgestaltet sein.

Ein weiterer Vorteil liegt darin, dass am Anlageflansch Verbindungsabschnitte ausgestaltet sind, mit denen die Basiseinheit an einem Möbel anbringbar ist.

Insbesondere umfassen die Verbindungsabschnitte Durchgangslöcher zum Durchgreifen von Befestigungsmitteln wie Schrauben, wobei die Durchgangslöcher im Durchmesser geringer sind als ein Kopfdurchmesser einer Verbindungsschraube. Die Verbindungsabschnitte können gegebenenfalls nach unten bzw. einseitig in Richtung der Grundplatte vorstehende feste Krallen oder dergleichen sein, welche unter einer Druckkraft sich in ein Material der Wand des Möbelkorpus eingraben und damit die Verankerung der Basiseinheit bewirken.

Nach einer alternativen vorteilhaften Ausgestaltung der Erfindung bilden der Wandabschnitt und der Anlageflansch jeweils einen Schenkel eines Winkelprofilabschnitts, vorzugsweise mit rechtwinklig zueinander stehenden Schenkeln. Die Schenkel des Winkelprofilabschnitts sind im Schnitt z. B. L-förmig. Dies vereinfacht die Herstellung insbesondere durch Biegung zur Bildung von vorzugsweise zweimal rechtwinklig umgebogenen Randstreifen des Materials der Grundplatte.

Alternativ kann ein separates Winkel- bzw. L-Profil an der ebenen Grundplatte angebracht werden, um den Wandabschnitt mit Anlageflansch zu bilden.

Auch von Vorteil ist es, dass die Basiseinheit eine Abdeckplatte aufweist, die gegenüber der Grundplatte auf dem Anlageflansch aufliegend befestigbar ist.

Dies ermöglicht ein gewünschtes optisch ansprechendes Erscheinungsbild bei montierter Vorrichtung am Möbel. Die Abdeckplatte dient vorzugsweise zur lösbaren flächigen Abdeckung der Basiseinheit, zum Beispiel für eine geschlossene Abdeckung in der Art eines Gehäusedeckels. Vorteilhafterweise ist an der Abdeckplatte eine zweite Lagerstelle einer Schwenkachse des Schwenkarms gebildet. Bei aus mehreren Teilarmen aufgebautem Schwenkarm sind die jeweiligen Lagerstellen der Teilarme an der Abdeckplatte vorgesehen.

Vorteilhafterweise beträgt die Außen-Abmessung der Basiseinheit senkrecht zur Grundplatten-Ebene maximal 10 bis 14 Millimeter, vorzugsweise beträgt die Außen-Abmessung der Basiseinheit senkrecht zur Grundplatten-Ebene maximal 12 Millimeter. Da übliche Möbel eine Wandstärke von 16 Millimeter aufweisen, kann die Basiseinheit in einer Wand des Möbelkorpus, in der eine Materialausnehmung von bis zu 12 Millimeter Tiefe eingebracht ist bzw. die eine Restbodendicke von 4 und mehr Millimeter aufweist, vorteilhaft versenkt untergebracht werden. Die Basiseinheit der Vorrichtung ist insbesondere in einer 12 Millimeter tiefen Materialausnehmung der Wand des Möbelkorpus vollständig versenkbar wobei mit der Restbodendicke von 4 Millimeter die Stabilität der Wand des Möbelkorpus immer noch hoch ist.

Ein weiterer vorteilhafter Aspekt der Erfindung zeichnet sich dadurch aus, dass der Anlageflansch eine Ebene aufspannt, die parallel ausgerichtet ist zur Grundplatten-Ebene.

Damit kann der Anlageflansch an einem Bereich einer Ausnehmung in der Wand des Möbelteils, deren Boden parallel zur flächigen Innenseite der Wand ausgerichtet ist, vorteilhaft befestigt werden. Der Anlageflansch kann sich alternativ im Flächenkontakt zur darunterliegenden Wand-Innenseite befinden, wenn die Grundplatte mit dem Wandabschnitt in der Ausnehmung versenkt ist, die Anlageflansche jedoch auf der nicht ausgesparten Wand des Möbelkorpus aufsitzt.

Überdies ist ein Vorteil darin zu sehen, dass im Bereich eines Grundplatten-Randes ein zur Grundplatten-Ebene abstehender Wandabschnitt mit einer schräg zur Grundplatten-Ebene ausgerichteten Führung für ein Durchgreifen eines Befestigungselements zur Befestigung an einem Gegenabschnitt des Möbels ausgebildet ist.

Dies ermöglicht eine vorteilhafte Befestigung der Basiseinheit insbesondere an einem rechtwinklig zur Innenseite des Wandabschnitts stehenden Oberboden des Möbelkorpus.

Der Oberboden steht demgemäß horizontal bzw. rechtwinklig zur Innenseite der Möbelkorpus-Wand, an welcher die Ausnehmung für die Basiseinheit eingebracht ist.

Außerdem ist es von Vorteil, dass die Basiseinheit im Bereich eines Grundplatten-Randes einen Stirnabschnitt mit einer zur Grundplatten-Ebene quer ausgerichteten Außenseite aufweist.

Der Stirnabschnitt dient zum Beispiel zur richtig ausgerichteten Anlage der Basiseinheit an einer schmalen vorderseitigen Stirnseite des Wandabschnitts des Möbelkorpus, an dem die Ausnehmung für die Unterbringung der Basiseinheit vorhanden ist wie einer Korpus-Seitenwand.

In dem Stirnabschnitt ist ein geschlossener oder seitlich offener Durchlass vorhanden, durch den zumindest ein Teil des Schwenkarms der Führungsmittel durchgreift und bis zur Montageeinheit reicht.

Nach einer weiteren vorteilhaften Variante der Erfindung sind Adaptermittel vorgesehen, welche in einem Bereich eines Abstandes zwischen einer Unterseite des Anlageflansches und einem Gegenabschnitt einbringbar sind, wobei der Gegenabschnitt im Bereich der Grundplatten-Ebene vorhanden ist.

Damit kann die Vorrichtung vorteilhaft aufgesetzt auf der Innenseite der Wand des Möbelkorpus montiert werden, ohne dass darin eine Ausnehmung vorhanden ist. Der Gegenabschnitt ist dann durch die Innenseite der Wand des Möbelkorpus gebildet, auf der die Basiseinheit montierbar ist. Dazu greifen z. B. Schraubmittel durch Löcher in der Grundplatte in die Wand des Möbelkorpus.

Demgemäß weist die Grundplatte vorteilhaft mehrere Öffnungen auf, vorzugsweise über die Gesamtfläche verteilet, über welche die Basiseinheit an der Wand des Möbels anbringbar ist.

### Figurenbeschreibung

Weitere Merkmale und Vorteile der Erfindung sind anhand von in den Figuren schematisch dargestellten Ausführungsbeispielen näher erläutert. Im Einzelnen zeigt:
- Fig. 1: eine perspektivische Ansicht auf ein erfindungsgemäßes Möbel mit einer Vorrichtung zur Bewegung eines geöffnet dargestellten Möbelteils,
- Fig. 2: den in Fig. 1 umrandeten Bereich A in vergrößerter Darstellung,
- Fig. 3: die Bewegungsvorrichtung gemäß dem umrandeten Bereich A in Fig. 1 in perspektivischer Ansicht ohne ein Abdeckelement der Vorrichtung,
- Fig. 4: eine vergrößerte Detailansicht des umrandete Bereichs B in Fig. 3,
- Fig. 5: einen teilweise geschnitten gezeigten Ausschnitt des Möbels mit der Vorrichtung gemäß Fig. 1 ohne Abdeckelement jedoch bei geschlossen dargestelltem Möbelteil,
- Fig. 6: den in Fig. 5 umrandeten Bereich C in vergrößerter Darstellung,
- Fig. 7: den in Fig. 5 gezeigten Ausschnitt des Möbels mit der Vorrichtung teilweise geschnitten bei geöffnet dargestelltem Möbelteil,
- Fig. 8: den in Fig. 7 umrandeten Bereich D in vergrößerter Darstellung,
- Fig. 9: eine Ansicht des Ausschnitts des Möbels mit der Vorrichtung gemäß Figur 7 teilweise geschnitten,
- Fig. 10: das Möbel mit der Vorrichtung gemäß Figur 7 im Schnitt gemäß der Linie A-A in Fig. 9,
- Fig. 10a: den in Fig. 10 umrandeten Bereich F in vergrößerter Darstellung ohne eine eingesetzte Basiseinheit,
- Fig. 11: den in Fig. 10 umrandeten Bereich E in vergrößerter Darstellung,
- Fig. 12: das Möbel gemäß Fig. 1 in der Teilansicht gemäß Fig. 2 jedoch in einer nicht erfindungsgemäßen aufgesetzten Montagestellung der Vorrichtung zur Bewegung des Möbelteils und
- Fig. 13: einen Teileinheit einer alternative Vorrichtung zur Bewegung eines Möbelteils in einer stark schematisierten Darstellung.

Für sich entsprechende Elemente unterschiedlicher Ausführungsbeispiele sind teils die gleichen Bezugszeichen verwendet.

Fig. 1 zeigt perspektivisch ein erfindungsgemäßes Möbel bzw. einen Oberschrank 1 mit einem kastenförmigen Möbelkorpus 2 und einem daran aufgenommenen Möbelteil, das als eine plattenartige Oberklappe 3 ausgebildet ist, welche in einer Offenstellung relativ zum Möbelkorpus 2 gezeigt ist.

Der Möbelkorpus 2 umfasst zwei gegenüberliegende aufrechte Seitenwände 4 und 5, die unten mit einem Unterboden 6 und oben mit einem Oberboden 7 verbunden sind. Rückseitig ist der Möbelkorpus 2 von einer Rückwand 8 verschlossen.

Zur Bewegung der Oberklappe 3 um eine horizontale Schwenkachse relativ zum Möbelkorpus 2 aus der in Fig. 1 gezeigten Offenstellung in eine zum Möbelkorpus 2 frontseitig heranbewegte Schließstellung (s. Fig. 5, 6) ist eine Bewegungsvorrichtung vorhanden, die als Oberklappenbeschlag 9 ausgestaltet ist. Der Oberklappenbeschlag 9 weist an der Seitenwand 4 eine erste Beschlageinheit 10 und an der Seitenwand 5 eine zweite Beschlageinheit 11 auf, die gleichartig aber zur funktionsrichtigen Anordnung an der jeweiligen Seitenwand 4 bzw. 5 seitenbezogen aufgebaut sind.

Jede Beschlageinheit 10 und 11 umfasst eine Basiseinheit 12, Führungsmittel 13 mit einer Schwenkarm-Anordnung 14 und eine Montageplatte 15. Über mehrere gelenkig gelagerte Schwenkarme 14.1 bis 14.9 der Schwenkarm-Anordnung 14 ist die Basiseinheit 12 mit der Montageplatte 15 verbunden, welche fest an einer Innenseite der Oberklappe 3 versenkt in einer Materialausnehmung 36 befestigt ist.

Außerdem weisen die Führungsmittel 13 einen mit einer Verstelleinheit 17 verstellbaren Kraftspeicher 16 zur Unterstützung der Öffnungsbewegung der Oberklappe 3 in die Offenstellung und eine Dämpfervorrichtung 18 für eine gedämpfte Schließbewegung der Oberklappe 3 in die Schließstellung auf.

Die Basiseinheit 12 ist vorzugsweise aus einem Blechbauteil gebildet und umfasst eine ebene, flache bzw. dünne Grundplatte 19 und eine zur Grundplatte 19 gegenüberliegende flache dünne Abdeckplatte 20, welche lediglich in den Fig. 1 und 2 bzw. in Fig. 12 teilweise dargestellt ist.

Außerdem ist stirnseitig an der Basiseinheit 12 ein Stirnabschnitt 21 vorhanden, dessen Außenseite quer zur Ebene der Grundplatte 19 ausgerichtet ist. Durch eine rechteckförmige Aussparung 22 in dem Stirnabschnitt 21 greifen die betreffenden Schwenkarme der Schwenkarm-Anordnung 14.

Die in der Grundfläche viereckige bzw. rechteckige Grundplatte 12 weist demgemäß vier gerade verlaufende Grundplatten-Ränder 23 bis 26 auf, wobei im gezeigten Ausführungsbeispiel an den zwei benachbarten Grundplatten-Rändern 25 und 26 jeweils ein zur Ebene der Grundplatte 19 senkrecht hochstehender rechteck- bzw. streifenförmiger Wandabschnitt 27, 28 vorhanden ist. Die Wandabschnitte 27, 28 sind identisch in ihrer Höhe, welche vorzugsweise um ein vorgebbares Maß geringer ist als die Dicke des Wandelements des Möbels bzw. der Seitenwand 4 des Oberschranks 1, an welcher die Basiseinheit 12 der Beschlageinheit 10 angebracht wird. Wenn die Seitenwand 4 eine übliche Dicke a von 16 Millimeter aufweist (s. Fig. 2, 10, 10a), dann beträgt die Höhe h der Basiseinheit 12 zum Beispiel vorzugsweise 12 Millimeter oder weniger. Damit kann die Basiseinheit 12 in eine vorbereitet Materialausnehmung 31 versenkt bzw. bündig eingesetzt werden (s. Fig. 9, 10a), wenn die Materialausnehmung 31 eine Tiefe von 12 Millimeter aufweist. Die Restbodendicke der Materialausnehmung 31 beträgt dann demgemäß 4 Millimeter. Die Höhe h der Basiseinheit setzt sich neben der Höhe des Wandabschnitts 27, 28 zusätzlich aus der Dicke der Grundplatte 19 und der Dicke des Anlageflansches 29, 30 zusammen. Bei einer angenommenen Blechdicke von z. B. einem Millimeter und einer Höhe h der Basiseinheit 12 von 12 Millimetern beträgt die Höhe des Wandabschnitts 27 bzw. 28 vorzugsweise zehn Millimeter.

Damit die mechanische Schwächung der Seitenwand 4, 5 durch die Materialausnehmung 31 bzw. aufgrund des fehlenden Wandmaterials verglichen zur Seitenwand ohne Materialausnehmung 31 zu keinen unerwünschten Folgen führt, sind Anlageflansche 29, 30 vorhanden. Mit den Anlageflanschen 29, 30 und daran an- bzw. durchgreifenden Befestigungsmitteln wie zum Beispiel Schraubmittel 40 lässt sich die Beschlageinheit 10 bzw. die Basiseinheit 12 an der Seitenwand 4 fest anbringen, insbesondere positionsfest und spielfrei fixieren. Zur Stabilisierung der geschwächten Seitenwand 4, 5 im Bereich der Materialausnehmung 31, trägt außerdem die eingesetzte Basiseinheit 12 bei. Dabei wirkt vorteilhaft ein Flächenkontakt über die flächige Anlage der Außenseite der Basiseinheit 12 mit der Wandung der Materialausnehmung 31, was stabilisierend wirkt. Zusätzlich kann die Befestigung bzw. Haftwirkung durch Klebemittel wie eine Klebschicht zwischen der Basiseinheit 12 und der Materialaussparung 31 verbessert bzw. erhöht werden.

An jeden Wandabschnitt 27 und 28 schließt ein rechtwinklig daran abgewinkelter Anlageflansch an, also an dem Wandabschnitt 27 der Anlageflansch 29 und an dem Wandabschnitt 28 der Anlageflansch 30. Die Anlageflansche 29, 30 sind ebenfalls rechteck- bzw. streifenförmig zum Beispiel zwischen 5 und 25 Millimeter breit, vorzugsweise circa 15 Millimeter breit.

Die Befestigungsmittel wie die Schraubmittel 40 greifen z. B. durch vorbereitete Durchgangslöcher in den Anlageflanschen 29, 30.

Wenn die Basiseinheit 12 bündig mit einer Innenseite 4a der Seitenwand 4 sein soll, ist es vorteilhaft, wenn die Materialausnehmung 31 eine zentrale vertiefte Haupttasche 31a aufweist, in welche die Basiseinheit 12 eintaucht, und außen daran anschließend ein schmaler Rand mit einer nur geringen Tiefe der Materialausnehmung 31 als Nebentasche 31b vorhanden ist (s. Fig. 10a), welche auf die Form und Größe der Anlageflansche 29, 30 abgestimmt ist. Die Nebentasche 31b weist eine Tiefe auf, welche der Dicke der Anlageflansche 29, 30 entspricht, wohingegen die Tiefe der Haupttasche der Dicke der Gesamtdicke der Basiseinheit 12 von z. B. 12 Millimeter entspricht, bezogen z. B. auf die Innenseite 4a der dazugehörigen Seitenwand 4.

Vorne im Bereich des Grundplatten-Randes 23 ist im montierten Zustand der Beschlageinheit 10 der rechteckförmige flache Stirnabschnitt 21 bündig versenkt zu einer vorderen schmalen Stirnseite 4b der Seitenwand 4.

Am oberseitigen Grundplatten-Rand 24 ist ein senkrecht zur Ebene der Grundplatte 19 rechtwinklig vorstehender Wandabschnitt 32 vorgesehen, jedoch ohne Anlageflansch, da der Grundplatten-Rand 24 unterseitig an den Oberboden 7 anschließt. Zur Befestigung der Basiseinheit 12 an dem Oberboden 7 greift eine Schraube 33 durch eine schräg ausgerichtete Durchlassöffnung in einem Winkelelement 34 und durch eine Öffnung 35 in dem Wandabschnitt 32, so dass die Schraube 33 schräg in den Oberboden 7 einschraubbar ist, womit die Basiseinheit 12 nach oben und zur Seitenwand 4 hingezogen wird.

Auch die Montageplatte 15 ist vorteilhaft in einer entsprechenden Materialausnehmung 36 in der Oberklappe 3 versenkt vorzugsweise bündig zur Innenseite der Oberklappe 3 untergebracht.

Die Beschlageinheit 10 bzw. die Basiseinheit 12 kann an dem Möbelkorpus 2 nicht erfindungsgemäß auch ohne eine Materialausnehmung angebracht werden (s. Fig. 12). Dazu greifen Schraubmittel 37 durch die Abdeckplatte 20 und die Löcher in den Anlageflansche 29 und 30 und durch nicht ersichtliche Adaptermittel, die zwischen der Unterseite der Anlageflansche 29, 30 und der Innenseite 4a der Seitenwand 4 passend einsetzbar sind, mit entsprechenden Öffnungen darin zum Durchgreifen der Schraubmittel 37, die über die Adaptermittel hindurchreichend in die Seitenwand 4 einschraubbar sind.

Fig. 13 zeigt eine alternative Beschlageinheit 38 mit je zwei rechteckigen Anlagelaschen 39 samt Schraubloch an den beiden Wandabschnitten 27 und 28, wobei die Anlagelaschen 39 je eine Loch aufweisen zum Durchgreifen von Schraubmitteln und wobei die Anlagelaschen 39 sich nur über eine vergleichsweise kurze Strecke entlang der Wandabschnitte 29, 30 erstrecken.

**Bezugszeichenliste:**

| | | | |
|---|---|---|---|
| 1 | Oberschrank | 18 | Dämpfervorrichtung |
| 2 | Möbelkorpus | 19 | Grundplatte |
| 3 | Oberklappe | 20 | Abdeckplatte |
| 4 | Seitenwand | 21 | Stirnabschnitt |
| 4a | Innenseite | 22 | Aussparung |
| 4b | Stirnseite | 23-26 | Grundplatten-Rand |
| 5 | Seitenwand | 27, 28 | Wandabschnitt |
| 6 | Unterboden | 29, 30 | Anlageflansch |
| 7 | Oberboden | 31 | Materialausnehmung |
| 8 | Rückwand | 31a | Haupttasche |
| 9 | Oberklappenbeschlag | 31b | Nebentasche |
| 10 | Beschlageinheit | 32 | Wandabschnitt |
| 11 | Beschlageinheit | 33 | Schraube |
| 12 | Basiseinheit | 34 | Winkelelement |
| 13 | Führungsmittel | 35 | Öffnung |
| 14 | Schwenkarm-Anordnung | 36 | Materialausnehmung |
| | | 37 | Schraubmittel |
| 14.1-14.9 | Schwenkarm | 38 | Beschlageinheit |
| 15 | Montageplatte | 39 | Anlagelasche |
| 16 | Kraftspeicher | 40 | Schraubmittel |
| 17 | Verstelleinheit | | |

## Patentansprüche

1. Möbel (1) mit einem Möbelkorpus (2) und einem daran aufgenommenen bewegbaren Möbelteil (3) mit einer Vorrichtung (9) zur Bewegung des aufgenommenen Möbelteils (3), wobei Führungsmittel (13) der Vorrichtung (9) mit zumindest einem Schwenkarm (14.1-14.9) zum Schwenken des Möbelteils (3) vorgesehen sind, mit welchen bei montierter Vorrichtung (9) das Möbelteil (3) aus einer Schließposition in eine Offenposition des Möbelteils (3) relativ zum Möbelkorpus (2) und zurück bewegbar ist, wobei die Vorrichtung (9) eine Basiseinheit (12) mit einer Grundplatte (19) aufweist, an welcher die Führungsmittel (13) derart angreifen, dass eine Schwenkachse, um welche der zumindest eine Schwenkarm (14.1-14.9) schwenkbar ist, quer zu einer von der Grundplatte (19) aufgespannten Grundplatten-Ebene steht, wobei im Bereich eines Grundplatten-Randes (25, 26) ein zur Grundplatten-Ebene abstehender Wandabschnitt (27, 28) vorhanden ist, wobei mit einem Abstand zur Grundplatten-Ebene ein zum Wandabschnitt (27,28) winklig ausgerichteter Anlageflansch (29, 30) sich am Wandabschnitt (27, 28) nach außen erstreckt, so dass der Anlageflansch (29, 30) oberhalb eines Bereichs vorhanden ist, welcher außerhalb des Grundplatten-Randes (25, 26) liegt, **dadurch gekennzeichnet, dass** die Basiseinheit (12) vollständig in einem zu einer flächigen Innenseite tieferliegenden Bereich einer Wand des Möbelkorpus (2) untergebracht ist.

2. Möbel nach dem Oberbegriff des Anspruchs 1, insbesondere nach Anspruch 1, **dadurch gekennzeichnet, dass** die Basiseinheit (12) über einen Schwenkarm (14.1-14.9) der Führungsmittel (13) mit einer Montageeinheit (15) verbunden ist, wobei die Montageeinheit (15) für eine versenkte Anbringung im Bereich einer Materialausnehmung des Möbelteils (3) ausgebildet ist.

3. Möbel nach Anspruch 1 oder Anspruch 2, **dadurch gekennzeichnet, dass** an der Grundplatte (19) ein erster Wandabschnitt (27) mit einem ersten Anlageflansch (29) und ein zweiter Wandabschnitt (28) mit einem zweiten Anlageflansch (30) vorhanden sind, wobei der erste Wandabschnitt (27) und der erste Anlageflansch (29) winklig zueinander ausgerichtet sind und wobei der zweite Wandabschnitt (28) und der zweite Anlageflansch (30) winklig zueinander ausgerichtet sind.

4. Möbel nach einem der vorhergehenden Ansprüche, **dadurch gekennzeichnet, dass** an einem Wandabschnitt (27, 28) mehrere voneinander getrennte Anlageflansche (39) vorhanden sind.

5. Möbel nach einem der vorhergehenden Ansprüche, **dadurch gekennzeichnet, dass** der Anlageflansch (29, 30, 39) in der Grundform streifenförmig ist.

6. Möbel nach einem der vorhergehenden Ansprüche, **dadurch gekennzeichnet, dass** am Anlageflansch (29,30, 39) Verbindungsabschnitte ausgestaltet sind, mit denen die Basiseinheit (12) an einem Möbel anbringbar ist.

7. Möbel nach einem der vorhergehenden Ansprüche, **dadurch gekennzeichnet, dass** der Wandabschnitt (27, 28) und der Anlageflansch (29, 30) jeweils einen Schenkel eines Winkelprofilabschnitts bilden, vorzugsweise mit rechtwinklig zueinander stehenden Schenkeln.

8. Möbel nach einem der vorhergehenden Ansprüche, **dadurch gekennzeichnet, dass** die Basiseinheit (12) eine Abdeckplatte (20) aufweist, die gegenüber der Grundplatte (19) auf dem Anlageflansch (29, 30) aufliegend befestigbar ist.

9. Möbel nach einem der vorhergehenden Ansprüche, **dadurch gekennzeichnet, dass** die Außen-Abmessung der Basiseinheit (12) senkrecht zur Grundplatten-Ebene maximal 10 bis 14 Millimeter beträgt, vorzugsweise maximal 12 Millimeter beträgt.

10. Möbel nach einem der vorhergehenden Ansprüche, **dadurch gekennzeichnet, dass** der Anlageflansch (29, 30) eine Ebene aufspannt, die parallel ausgerichtet ist zur Grundplatten-Ebene.

11. Möbel nach einem der vorhergehenden Ansprüche, **dadurch gekennzeichnet, dass** im Bereich eines Grundplatten-Randes (24) ein zur Grundplatten-Ebene abstehender Wandabschnitt (32) mit einer schräg zur Grundplatten-Ebene ausgerichteten Führung für ein Durchgreifen eines Befestigungselements (33) zur Befestigung an einem Gegenabschnitt des Möbels (1) ausgebildet ist.

12. Möbel nach einem der vorhergehenden Ansprüche, **dadurch gekennzeichnet, dass** die Basiseinheit (12) im Bereich eines Grundplatten-Randes (23) einen Stirnabschnitt (21) mit einer zur Grundplatten-Ebene quer ausgerichteten Außenseite aufweist.

13. Möbel nach einem der vorhergehenden Ansprüche, **dadurch gekennzeichnet, dass** Adaptermittel vorgesehen sind, welche in einem Bereich eines Abstandes zwischen einer Unterseite des Anlageflansches (29, 30) und einem Gegenabschnitt einbringbar sind, wobei der Gegenabschnitt im Bereich der Grundplatten-Ebene vorhanden ist.

## Claims

1. Item of furniture (1) having a furniture carcass (2) and a movable furniture part (3) which is received on the latter, and having a device (9) for moving the received furniture part (3), wherein provided are guiding means (13) of the device (9) which have at least one pivot arm (14.1 - 14.9) for pivoting the furniture part (3) and by way of which, when the device (9) is assembled, the furniture part (3) is movable from a closed position to an open position of the furniture part (3) relative to the furniture carcass (2) and back to the closed position, wherein the device (9) has a base unit (12) with a baseplate (19) on which the guiding means (13) engage in such a manner that a pivot axis about which the at least one pivot arm (14.1 - 14.9) is pivotable is transverse to a baseplate plane defined by the baseplate (19), wherein present in the region of a baseplate periphery (25, 26) is a wall portion (27, 28) which projects in relation to the baseplate plane, wherein a contact flange (29, 30), which is oriented at an angle, by way of a spacing from the baseplate plane extends outwards on the wall portion (27, 28) such that the contact flange (29, 30) is present above a region that lies outside the baseplate periphery (25, 26), **characterized in that** the base unit (12) is accommodated completely in a region of a wall of the furniture carcass (2) that lies deeper in comparison to a planar internal side.

2. Item of furniture according to the preamble of Claim 1, **characterized in that** the base unit (12) by way of a pivot arm (14.1 - 14.9) of the guiding means (13) is connected to an assembly module (15), wherein the assembly module (15) is configured to be attached so as to be recessed in the region of a material clearance of the furniture part (3).

3. Item of furniture according to Claim 1 or Claim 2, **characterized in that** present on the baseplate (19) are a first wall portion (27) having a first contact flange (29), and a second wall portion (28) having a second contact flange (30), wherein the first wall portion (27) and the first contact flange (29) are co-aligned at an angle, and wherein the second wall portion (28) and the second contact flange (30) are co-aligned at an angle.

4. Item of furniture according to one of the preceding claims, **characterized in that** a plurality of mutually separate contact flanges (39) are present on a wall portion (27, 28).

5. Item of furniture according to one of the preceding claims, **characterized in that** the contact flange (29, 30, 39) in terms of its basic shape is strip-shaped.

6. Item of furniture according to one of the preceding claims, **characterized in that** connection portions by way of which the base unit (12) is able to be attached to an item of furniture are configured on the contact flange (29, 30, 39) .

7. Item of furniture according to one of the preceding claims, **characterized in that** the wall portion (27, 28) and the contact flange (29, 30) each form one leg of an angular profile portion, preferably by way of mutually orthogonal legs.

8. Item of furniture according to one of the preceding claims, **characterized in that** the base unit (12) has a cover plate (20) which is able to be fastened so as to be opposite the baseplate (19) and bear on the contact flange (29, 30).

9. Item of furniture according to one of the preceding claims, **characterized in that** the external dimension of the base unit (12) perpendicular to the baseplate plane is as most 10 to 14 millimetres, preferably at most 12 millimetres.

10. Item of furniture according to one of the preceding claims, **characterized in that** the contact flange (29, 30) defines a plane which is oriented so as to be parallel to the baseplate plane.

11. Item of furniture according to one of the preceding claims, **characterized in that** configured in the region of a baseplate periphery (24) is a wall portion (32) which projects in relation to the baseplate plane and has a guide for penetration by a fastening element (33) for fastening to a mating portion of the item of furniture (1), said guide being oriented obliquely to the baseplate plane.

12. Item of furniture according to one of the preceding claims, **characterized in that** the base unit (12) in the region of a baseplate periphery (23) has an end-face portion (21) having an external side which is oriented transversely to the baseplate plane.

13. Item of furniture according to one of the preceding claims, **characterized in that** provided are adapter means which are able to be incorporated into a region of a spacing between a lower side of the contact flange (29, 30) and a mating portion, wherein the mating portion is present in the region of the baseplate plane.

## Revendications

1. Meuble (1) comprenant un corps de meuble (2) et une partie de meuble (3) mobile montée sur celui-ci, avec un dispositif (9) pour déplacer la partie de meuble (3) montée, des moyens de guidage (13) du dispositif (9) comprenant au moins un bras pivotant (14.1-14.9) sont prévus pour le pivotement de la partie de meuble (3), avec lesquels, lorsque le dispositif (9) est installé, la partie de meuble (3) peut être déplacée d'une position de fermeture dans une position d'ouverture de la partie de meuble (3) par rapport au corps de meuble (2) et inversement, le dispositif (9) présentant une unité de base (12) avec une plaque de base (19), sur laquelle les moyens de guidage (13) s'engagent de telle sorte qu'un axe de pivotement, autour duquel ledit au moins un bras de pivotement (14.1-14.9) est perpendiculaire à un plan de plaque de base défini par la plaque de base (19), une partie de paroi (27, 28) dépassant du plan de plaque de base étant présente dans la zone d'un bord de plaque de base (25, 26), une bride de fixation (29, 30) orientée angulairement par rapport à la partie de paroi (27, 28) s'étend vers l'extérieur sur la partie de paroi (27, 28) à distance du plan de la plaque de base, de sorte que la bride de fixation (29, 30) est présente au-dessus d'une zone qui se trouve à l'extérieur du bord de la plaque de base (25, 26), **caractérisé en ce que** l'unité de base (12) est entièrement logée dans une zone d'une paroi du corps de meuble (2) située plus bas par rapport à une face intérieure plane.

2. Meuble selon le préambule de la revendication 1, en particulier selon la revendication 1, **caractérisé en ce que** l'unité de base (12) est reliée à une unité de montage (15) par l'intermédiaire d'un bras pivotant (14.1-14.9) des moyens de guidage (13), l'unité de montage (15) étant conçue pour une mise en place encastrée dans la zone d'un évidement de matériau de la partie de meuble (3).

3. Meuble selon la revendication 1 ou la revendication 2, **caractérisé en ce qu'**une première partie de paroi (27) avec une première bride de fixation (29) et une deuxième partie de paroi (28) avec une deuxième bride de fixation (30) sont présentes sur la plaque de base (19), la première partie de paroi (27) et la première bride de fixation (29) étant orientées de manière angulaire l'une par rapport à l'autre et la deuxième partie de paroi (28) et la deuxième bride de fixation (30) étant orientées de manière angulaire l'une par rapport à l'autre.

4. Meuble selon l'une des revendications précédentes, **caractérisé en ce que** plusieurs brides d'appui (39) séparées les unes des autres sont présentes sur une partie de paroi (27, 28).

5. Meuble selon l'une des revendications précédentes, **caractérisé en ce que** la bride de fixation (29, 30, 39) est en forme de bande dans la forme de base.

6. Meuble selon l'une des revendications précédentes, **caractérisé en ce que** des sections de liaison sont formées sur la bride de fixation (29, 30, 39), avec lesquelles l'unité de base (12) peut être montée sur un meuble.

7. Meuble selon l'une des revendications précédentes, **caractérisé en ce que** la partie de paroi (27, 28) et la bride de fixation (29, 30) forment chacune une branche d'une partie de profilé en équerre, de préférence avec des branches perpendiculaires entre elles.

8. Meuble selon l'une des revendications précédentes, **caractérisé en ce que** l'unité de base (12) présente une plaque de recouvrement (20) qui est apte à être fixée en applique sur la bride de fixation (29, 30) par rapport à la plaque de base (19).

9. Meuble selon l'une des revendications précédentes, **caractérisé en ce que** la dimension extérieure de l'unité de base (12) perpendiculairement au plan de la plaque de base est de 10 à 14 millimètres au maximum, de préférence de 12 millimètres au maximum.

10. Meuble selon l'une des revendications précédentes, **caractérisé en ce que** la bride de fixation (29, 30) s'étend dans un plan parallèle au plan de la plaque de base.

11. Meuble selon l'une des revendications précédentes, **caractérisé en ce que**, dans la zone d'un bord de plaque de base (24), une partie de paroi (32) faisant saillie par rapport au plan de la plaque de base est réalisée avec un guide orienté en oblique par rapport au plan de la plaque de base pour qu'un élément de fixation (33) passe à travers en vue de la fixation à une partie opposée du meuble (1).

12. Meuble selon l'une des revendications précédentes, **caractérisé en ce que** l'unité de base (12) présente, dans la zone d'un bord de plaque de base (23), une partie frontale (21) avec une face extérieure orientée transversalement par rapport au plan de la plaque de base.

13. Meuble selon l'une des revendications précédentes, **caractérisé en ce qu'**il est prévu des moyens d'adaptation qui sont aptes à être insérés dans une zone d'une distance entre une face inférieure de la bride de fixation (29, 30) et une section opposée, la section opposée étant présente dans la zone du plan de la plaque de base.
